# EUROPÄISCHE PATENTSCHRIFT

(11) **EP 0 081 065 B1**
(45) Veröffentlichungstag und Bekanntmachung des Hinweises auf die Patenterteilung: **31.07.1985**
(21) Anmeldenummer: 82109412.5
(22) Anmeldetag: 12.10.1982
(51) Int. Cl.: F23L 13/00, E06B 5/16

(54) **Feuer- und Rauchgassperre**
Fire and smoke damper
Volet d'incendie

(30) Priorität: 16.10.1981 DE 3141160
(43) Veröffentlichungstag der Anmeldung: 15.06.1983
(73) Patentinhaber: Jacobs, Franz, D-4194 Bedburg-Hau 1 (DE)
(72) Erfinder: Jacobs, Franz, D-4194 Bedburg-Hau 1 (DE)
(74) Vertreter: Hübner, Hans-Joachim, Dipl.-Ing.

## Beschreibung

Die Erfindung betrifft eine Feuer- und Rauchgassperre zum Einbau in Kanalrohre u. dergl., bestehend aus einem Gehäuse mit einander gegenüberliegenden stirnseitigen Öffnungen, denen jeweils eine Verschlußklappe zugeordnet ist, sowie einem Temperaturfühler zur Auslösung der Bewegung beider Verschlußklappen, wobei das Gehäuse einen größeren Umfang als die anzuschließenden Kanalrohre aufweist und mit zwei ringförmigen Stirnwänden versehen ist, die die Öffnungen begrenzen.

Aus der DE-A 21 10 643 ist eine derartige Feuersperre bekannt. Die Verschlußklappen sind dünne flexible Flügel, die nach Freigabe in ihre Sperrstellung schnappen. Eine sichere Abdichtung ist schon deswegen nicht möglich, weil die Anpreßkraft der Flügel gering ist und bei starker Hitze ganz verloren geht. Aus der US-A-18 98 821 ist eine Feuersperre bekannt, die zwei starre Verschlußklappen aufweist, die allerdings gegensinnig derart verschwenkt werden, daß immer eine Klappe geschlossen wird, die andere geöffnet ist. Die Klappen werden gleichzeitig mittels eines eingebauten Gestänges von außen betätigt. Bei Hitzeeinwirkung verbiegt sich das Gestänge und die Sperrwirkung geht verloren.

Aufgabe der Erfindung ist es, eine Feuer- und Rauchgassperre der obigen Art zu schaffen, die eine absolut sichere Sperrfunktion hat.

Diese Aufgabe wird erfindungsgemäß dadurch gelöst, daß die Verschlußklappen starr ausgebildet sind, deren Schwenkachsen je benachbart einer der Stirnwände außerhalb des Strömungsweges derart angeordnet sind, daß jede der Verschlußklappen im geöffneten Zustand etwa parallel zum und außerhalb des Strömungsweges liegt und sich die Mittelbereiche beider Verschlußklappen während der Endphase der Schließbewegung voneinander wegbewegen und daß ein, auf die beiden einander zugewandten Innenflächen der Verschlußklappen unmittelbar einwirkender achsparalleler Sperranker vorgesehen ist, der radial zur Durchströmachse verschiebbar gelagert ist, eine Länge gleich etwa dem lichtem Axialabstand der an den Stirnwänden angepreßten Verschlußklappen hat, mit einer von einem Schiebeantrieb bewegbaren Schiebestange verbunden ist und der in seiner Sperrstellung die beiden Verschlußklappen gleichzeitig in entgegengesetzten Richtungen sperrt.

Ein einziger stabiler mechanischer Sperranker verkeilt die beiden Verschlußklappen absolut sicher.

Eine Weiterbildung der Erfindung besteht darin, daß der Schiebeantrieb eine druckflüssigkeitsbetätigte Kolben-Zylinder-Anordnung ist. Damit werden Toleranzen selbsttätig ausgeglichen und eine Selbstnachstellung erreicht.

Eine alternative Lösung der vorstehenden Aufgabe besteht darin, daß der Verschlußklappen starr aufgebildet sind, deren Schwenkachsen je benachbart einer der Stirnwände außerhalb des Strömungsweges derart angeordnet sind, daß jede der Verschlußklappen im geöffneten Zustand etwa parallel zum und außerhalb des Strömungsweges liegt und sich die Mittelbereiche beider Verschlußklappen während der Endphase der Schließbewegung voneinander wegbewegen, daß das Gehäuse über eine, ein Magnetventil enthaltende Versorgungsleitung an eine Kühlflüssigkeits-Vorratsquelle sowie an eine Flüssigkeitsauslaßleitung angeschlossen ist und daß die Flüssigkeitsauslaßleitung zur Bildung eines Überdruckes im Gehäuse einen geringeren Querschnitt als die engste Stelle der Versorgungsleitung aufweist, so daß die beiden Verschlußklappen durch den hydrostatischen Überdruck in entgegengesetzten Richtungen beaufschlagt sind. Die unter Überdruck stehende Druckmittelfüllung im Gehäuse hält die Verschlußklappen in Sperrstellung und dank der ständigen Zufuhr kühler Flüssigkeit wird deren Erwärmung über ein zulässiges Maß hinaus verhindert.

Das mechanische Sperrsystem mit dem Sperranker und das hydrostatische Sperrsystem werden vorzugsweise gemeinsam verwendet, um die Sicherheit zu verdoppeln.

Anhand der Zeichnung, die ein Ausführungsbeispiel darstellt, sei die Erfindung näher beschrieben. Es zeigt
Fig. 1 eine schematische Längsschnittansicht durch eine neue Feuer- und Rauchgassperre mit Darstellung der Verschluß- und Sperrorgane in Offenstellung und
Fig. 2 eine Längsschnittansicht der Feuersperre im geschlossenen und gesperrten Zustand.

Zwischen zwei Kanalabschnitten 12, 14 eines Luft- oder Gaskanals ist ein Gehäuse 10 eingesetzt, das z. B. einen rechteckigen Querschnitt aufweist und mit zwei im Abstand liegenden Stirnwänden 16, 18 versehen ist. In den Stirnwänden sind miteinander fluchtende Öffnungen 20, 22 gebildet, deren Querschnitt dem lichten Querschnitt der Kanalabschnitte 12, 14 entspricht. Die Öffnungen 20, 22 liegen ringsum im Abstand von den Umfangswänden des Gehäuses 10 und sind mit einer die Öffnungen 20, 22 umgebenden feuerfesten Abdichtung 24 in Form eines Ringes versehen.

In der oberen Gehäusehälfte sind zwei Verschlußklappen 26, 28 an parallel liegenden Schwenkachsen 30, 32 schwenkbar gelagert. Die beiden Schwenkachsen 30, 32 iegen parallel zueinander in einer gemeinsamen zur Strömungsachse 34 parallelen Ebene. Die Achsen 30, 32 erstrecken sich dabei ebenfalls parallel zu den Stirnwänden 16, 18 und sind diesen jeweils benachbart angeordnet. Die lichte Gehäuselänge ist mindestens gleich der doppelten Länge der beiden Verschlußklappen, so daß sich diese in der Offenstellung in einer Horizontalebene befinden können. Es versteht sich, daß die Länge der Verschlußklappen groß genug ist, um die Öffnungen 20, 22 zu verschließen, wobei die Stirnwände 16, 18 ringsumlaufend überlappt werden.

Oberhalb der Verschlußklappen 26, 28 ist ein Sperranker 36 angeordnet, der schmaler als die Verschlußklappen ausgebildet ist und dessen Längsmitte sich oberhalb der Längsmitte der Verschlußklappen befindet. Der Sperranker 36 kann alternativ auch eine H-förmige Gestalt mit zwei parallelen Längsschenkeln aufweisen. In jedem Fall ist die Länge des Sperrankers 36 angenähert gleich dem lichten Abstand zwischen den Stirnwänden 16, 18 des Gehäuses minus der doppelten Wandstärke einer Verschlußklappe, wobei diese Wandstärke etwa im Bereich der Strömungsmittellinie 34 gemessen wird.

Beidseitig neben dem stabförmigen Sperranker 36 befinden sich Magnete 38,40, die an nach unten weisenden Laschen befestigt sind, welche ihrerseits an der Oberwand des Gehäuses 10 befestigt sind. Das Magnetpaar 38 und das Magnetpaar 40 liegt auf einem Niveau geringfügig unterhalb der Unterfläche des Sperrankers 36, so daß die Verschlußklappen 26, 28 mit diesen Magnetpaaren in Eingriff treten können und von den Magneten in der horizontalen Offenstellung gehalten werden.

Im Falle eines H-förmigen Sperrankers 36 wird für jede Verschlußklappe ein Magnet verwendet, der zwischen den beiden Sperranker-Längsstreben liegt.

Der Sperranker 36 ist in seiner Längs- und Quermitte mit einem nach oben stehenden Kolben 42 verschraubt, der in einem Zylinder 44 vertikal verschiebbar geführt ist. Der Zylinder 44 ist im Ausführungsbeispiel auf einen Gehäusestutzen aufgeschraubt. Am oberen Ende des Kolbens 42 ist eine Kolbenstange 46 angeordnet, die durch eine Bohrung in der Stirnfläche des Zylinders 44 nach oben herausragt und die hier abgebrochen dargestellt ist, sich in Wirklichkeit aber um die Länge des Kolbenhubes nach oben herausragt und am Ende einen Handgriff trägt. Im Abstand von der oberen Kolbenfläche 48 befindet sich an der Kolbenstange ein Führungsring 50 mit gleichem Durchmesser wie der Kolben 42. Der Führungsring 50 ist mit einer Anzahl axialer Durchlässe 52 versehen. Im Ausführungsbeispiel liegt dieser Führungsring 50 an der oberen Zylinderstirnwand an. Im Raum zwischen der oberen Kolbenfläche 48 und der Unterfläche des Führungsringes 50 mündet eine Flüssigkeitsleitung 54 in den Zylinder 44. Diese Flüssigkeitsleitung gehört zu einem Zulaufsystem, das entweder an das Feuerlöschwassersystem angeschlossen ist oder zu einem eigenen Kühlzirkulationssystem gehören kann, das eine Umwälzpumpe und einen Kühler aufweist. Ist das Rohr 54 an das Wassersystem angeschlossen, so genügt der Einbau eines Magnetventils 56, das in Ruhestellung geschlossen ist und vor dem in der Rohrleitung das Wasser unter einem entsprechenden Druck steht. Das Magnetventil 56 ist über eine elektrische Leitung 58 an einen Temperaturfühler 60 angeschlossen, der sich im Inneren des Kanalabschnittes 14 befindet. Eine nicht weiter dargestellte elektrische Leitung verbindet das Magnetventil mit einer Stromquelle.

Das Gehäuse 10 weist in seiner Oberwand einen Flüssigkeitsauslaufstutzen 62 auf, an den eine Ablaufleitung 64 angeschlossen ist, die mit dem Abwassersystem verbunden ist.

Wird, wie vorstehend angedeutet, ein zirkulierendes Kühlflüssigkeitssystem verwendet, so ersetzt eine Umwälzpumpe das Magnetventil 56 und die Ablaufleitung 64 ist an einem Kühler angeschlossen, von wo eine Verbindungsleitung zur Pumpe zurückführt.

Strömt nun Gas normaler Temperatur durch den Kanal 12, 10, 14, werden die Verschlußklappen 26, 28 und die Stellorgane in der in Fig. 1 gezeigten Stellung gehalten. Im Fall eines Feuerausbruches erhöht sich die Abgastemperatur, die über den Fühler 60 ein Relais im Magnetventil 56 betätigt, wodurch das Magnetventil Strom erhält und öffnet, so daß Wasser oder eine sonstige Kühlflüssigkeit in den Raum oberhalb des Kolbens 42 in den Zylinder 44 strömt, der daraufhin nach unten gestoßen wird. Der Sperranker 36 hat im Bereich der beiden Enden der Sperrklappen 26, 28 einen Vorsprung, so daß bei anfänglicher Bewegung des Kolbens 42 eine abwärtsgerichtete Kraft auf die Enden der Sperrklappen ausgeübt wird. Die Kraft der Magnete 38,40 wird überwunden und die beiden Verschlußklappen 26, 28 fallen in ihre vertikale Verschlußstellung, wie in Fig. 2 gezeigt ist. Diese Abwärtsschwenkung der beiden Klappen wird unterstützt durch die Abwärtsbewegung des Sperrankers 36, der ja mit dem Kolben 42 gemeinsam bewegt wird. Über die Breite des Sperrankers 36 weisen die beiden einander zugewandten Innenflächen 70, 72 der Verschlußklappen 26, 28 rampenförmige Schrägflächen 66, 68 auf. Diese beiden Schrägflächen bilden einen sich nach unten verjüngenden Spalt, in dem sich der Sperranker 36 nach unten bewegt, bis der Abstand zwischen den beiden Flächen 66, 68 gleich der Sperrankerlänge wird, so daß dieser die beiden Verschlußklappen 26, 28 berührt. Durch den Wasserdruck wird der Kolben 42 jedoch nach unten gestoßen, mit dem Erfolg, daß der Sperranker 36 sich mit den Verschlußklappen 26, 28 verklemmt und die Verschlußklappen mit hoher Axialkraft gegen die Dichtungsringe 24 der Stirnwände drückt. Da für den Sperranker ansonsten kein Bewegungsanschlag vorgesehen ist, haben auch Toleranzungenauigkeiten und Wärmedehnungen keinen Einfluß auf die gegenseitige Verklemmung der beiden Verschlußklappen in der Schließstellung (Fig. 2).

Wenn der Sperranker 36 in seinem Sperstellungsbereich angekommen ist, liegt die obere Kolbenfläche 48 unterhalb der Gehäuseoberwand. Gleichwohl ist der Kolben durch den Führungsring 50 und die Kolbenstange geführt. Die Kühlflüssigkeit kann also durch die Öffnungen 52 im Führungsring 50 in das Innere des Gehäuses 10 gelangen und füllt das Gehäuse schnell.

Durch die Ablaufleitung 64 wird ein Teil der Flüssigkeit aus dem Gehäuse 10 laufend entfernt. Der Querschnitt der Ablaufleitung ist jedoch geringer als der engste Querschnitt im Zulaufsystem einschließlich des Eintrittes in den Zylinder 10, so daß im Inneren des Gehäuses ein Überdruck entsteht und aufrecht erhalten wird. Dieser Überdruck wirkt auf beide Verschlußklappen 26, 28 und sichert diese zusätzlich in der Schließstellung. Da laufend Wasser durch das Ablaufrohr 64 abströmt und durch neues kühleres Wasser ersetzt wird, kann sich die Flüssigkeitsfüllung nicht unzulässig erwärmen. Die beiden Klappen 26, 28 werden wirksam gekühlt. Ist eine Seite des Kanalsystems durch Feuer stark erhitzt, so wird die Hitze nicht auf den durch das Gehäuse 10 getrennten anderen Kanalabschnitt übertragen. Die Feuer- und Rauchgassperre wirkt in beiden Richtungen.

Die beiden Magneten 38, 40 können auch als Elektromagneten ausgebildet sein. Die Stromzuführungen werden dann über ein Relais ebenfalls vom Fühler 60 gesteuert, so daß beim Ansprechen des Fühlers die Elektromagnete stromlos werden, so daß die Verschlußklappen 26, 28 schon in ihrer Schließstellung schwenken können, bevor der Kolbenhub beginnt.

## Patentansprüche

1. Feuer- und Rauchgassperre zum Einbau in Kanalrohre (12, 14) u. dergl., bestehend aus einem Gehäuse (10) mit einander gegenüberliegenden stirnseitigen Öffnungen, denen jeweils eine Verschlußklappe (26; 28) zugeordnet ist, sowie einem Temperaturfühler zur Auslösung der Bewegung beider Verschlußklappen, wobei das Gehäuse (10) einen größeren Umfang als die anzuschließenden Kanalrohre (12, 14) aufweist und mit zwei ringförmigen Stirnwänden (16, 18) versehen ist, die die Öffnungen (20, 22) begrenzen, dadurch gekennzeichnet, daß die Verschlußklappen (26, 28) starr ausgebildet sind, deren Schwenkachsen (30, 32) je benachbart einer der Stirnwände (16, 18) außerhalb des Strömungsweges derart angeordnet sind, daß jede der Verschlußklappen (26, 28) im geöffneten Zustand etwa parallel zum und außerhalb des Strömungsweges liegt und sich die Mittelbereiche beider Verschlußklappen (26, 28) während der Endphase der Schließbewegung voneinander wegbewegen und daß ein, auf die beiden einander zugewandten Innenflächen (70, 72) der Verschlußklappen (26, 28) unmittelbar einwirkender achsparalleler Sperranker (36) vorgesehen ist, der radial zur Durchströmachse verschiebbar gelagert ist, eine Länge gleich etwa dem lichten Axialabstand der an den Stirnwänden (16, 18) angepreßten Verschlußklappen (26, 28) hat, mit einer von einem Schiebeantrieb (44, 48) bewegbaren Schiebestange (42, 46) verbunden ist und der in seiner Sperrstellung die beiden Verschlußklappen (26, 28) gleichzeitig in entgegengesetzten Richtungen sperrt.

2. Feuer- und Rauchgassperre zum Einbau in Kanalrohre (12, 14) u. dergl., bestehend aus einem Gehäuse (10) mit einander gegenüberliegenden stirnseitigen Öffnungen, denen jeweils eine Verschlußklappe (26; 28) zugeordnet ist, sowie einem Temperaturfühler zur Auslösung der Bewegung beider Verschlußklappen, wobei das Gehäuse (10) einen größeren Umfang als die anzuschließenden Kanalrohre (12, 14) aufweist und mit zwei ringförmigen Stirnwänden (16, 18) versehen ist, die die Öffnungen (20, 22) begrenzen, dadurch gekennzeichnet, daß die Verschlußklappen (26, 28) starr ausgebildet sind, deren Schwenkachsen (30, 32) je benachbart einer der Stirnwände (16, 18) außerhalb des Strömungsweges derart angeordnet sind, daß jede der Verschlußklappen (26, 28) im geöffneten Zustand etwa parallel zum und außerhalb des Strömungsweges liegt und sich die Mittelbereiche beider Verschlußklappen (26, 28) während der Endphase der Schließbewegung voneinander wegbewegen, daß das Gehäuse (10) über eine, ein Magnetventil (56) enthaltende Versorgungsleitung (54) an eine Kühlflüssigkeits-Vorratsquelle sowie an eine Flüssigkeitsauslaßleitung (64) angeschlossen ist und daß die Flüssigkeitsauslaßleitung (64) zur Bildung eines Überdruckes im Gehäuse (10) einen geringeren Querschnitt als die engste Stelle der Versorgungsleitung (54) aufweist, so daß die beiden Verschlußklappen (26, 28) durch den hydraulischen Überdruck in entgegengesetzten Richtungen beaufschlagt sind.

3. Feuer- und Rauchgassperre nach Anspruch 1, dadurch gekennzeichnet, daß der Schiebeantrieb eine druckflüssigkeitsbetätigte Kolben-Zylinder-Anordnung (42,44) ist.

4. Feuer- und Rauchgassperre nach Anspruch 1 oder 3, dadurch gekennzeichnet, daß die einander zugewandten Innenflächen (70, 72) der Verschlußklappen (26, 28) in Sperrbewegungsrichtung des Sperrankers (36) leicht konvergent verlaufen oder im Bewegungsbereich des Sperrankers (36) konvergent verlaufende Wandabschnitte (66,68) aufweisen.

5. Feuer- und Rauchgassperre nach Anspruch 3, dadurch gekennzeichnet, daß der Kolben (42) der Kolben-Zylinder-Anordnung (42, 44) mit dem Sperranker (36) mechanisch verbunden ist und die flüssigkeitsbeaufschlagte Kolbenseite (48) nach Verschieben des Sperrankers (36) aus seiner Ruhestellung mit dem Gehäusehnenraum in kommunizierender Verbindung steht.

6. Feuer- und Rauchgassperre nach Anspruch 5, dadurch gekennzeichnet, daß der Kolben (42) in dem an die flüssigkeitsbeaufschlagte Kolbenseite (48) angrenzenden Abschnitt Umfangsaussparungen oder einen Kolbenabschnitt (46) von geringerem Querschnitt aufweist und daß dieser Kolbenabschnitt in oder kurz vor Erreichen der Sperrstellung des Sperankers (36) in das Gehäuse (10) hineinragt.

7. Feuer- und Rauchgassperre nach einem der Ansprüche 1 bis 6, dadurch gekennzeichnet, daß die Verschlußklappen (26, 28) mittels Magneten (38,40) in der Offenstellung festgehalten sind.

8. Feuer- und Rauchgassperre nach Anspruch 7, dadurch gekennzeichnet, daß die Magnete (38, 40) als vom Temperaturfühler (60) steuerbare Elektromagnete ausgebildet sind.

## Claims

1. A fire and smoke gas stop-work for assembly in channel tubes (12, 14) and the like, consisting of a housing (10) comprising oppositely arranged end openings, sealing flaps mapped on the end openings respectively and a temperature sensor for releasing movements of both said sealing flaps, the housing dimensioned as having a larger circumference than the channel tubes (12,14) to be associated and provided with a pair of ring-shaped end walls (16, 18) which bounder the openings (20, 22) characterized in that the sealing flaps (20, 28) are of rigid construction, the pivot axes (30, 32) thereof arranged adjacent to the end walls (16, 18) respectively outside of the flow path such that each one of the sealing flaps (26, 28) in the open position lies substantially parallel with and outside of the flow path and the central portions of both sealing flaps (26, 28) move away from another during the end portion of the closing movement, and that a locking member (36) parallel with the axis is provided directly engaging with the inner surfaces (70, 72) facing one another of the sealing flaps (26, 28), the locking member mounted for displacement radially to the flow path axis, having a length substantially equal with the interior axial interspace between the sealing flaps (26, 28) pressed on to the end walls (16, 18), the locking bar connected with a push rod (42, 46) driven by a push drive (44, 48) and locking in its locking position both said sealing flaps (26, 28) simultaneously in opposite directions.

2. A fire and smoke gas stop-work for assembly in channel tubes (12,14) and the like, consisting of a housing (10) comprising oppositely arranged end openings, sealing flaps mapped on the end openings respectively and a temperature sensor for releasing movements of both said sealing flaps, the housing dimensioned as having a larger circumference than the channel tubes (12, 14) to be associated and provided with a pair of ring-shaped end walls (16, 18) which bounder the openings (20, 22) characterized in that the sealing flaps (26, 28) are of rigid construction, the pivot axes (30, 32) thereof arranged adjacent to the end walls (16, 18) respectively outside of the flow path such that each one of the sealing flaps (26, 28) in the open position lies substantially parallel with and outside of the flow path and the central portions of both sealing flaps (26, 28) move away from another during the end portion of the closing movement, that the housing (10) is associated to a cooling liquid supply via a supply pipe (54) provided with a solenoid valve (56) and associated with a liquid outlet pipe (64) and that the liquid outlet pipe (64) for creating an over-pressure in the housing (10) is provided with a smaller cross-section than the narrowest portion of the supply pipe (54), so that both of the sealing flaps (26, 28) are admitted to the hydrostatic over-pressure in opposite directions.

3. A fire and smoke gas stop-work according to claim 1, characterized in that the push drive is a pressure liquid operated piston cylinder arrangement (42, 44).

4. A fire and smoke gas stop-work according to claim 1 or 3, characterized in that the inner surfaces (70, 72) facing one another of the sealing flaps (26, 28) slightly converge in the direction of the locking movement of the locking member (36) or have converging wall portions (66, 68) in the moving area of the locking member (36).

5. A fire and smoke gas stop-work according to claim 3, characterized in that the piston (42) of the piston cylinder arrangement (42, 44) is mechanically connected with the locking member (36) and that the liquid admitted piston face (48) communicates with the interior of the housing after displacement of the locking member (36) from its rest position.

6. A fire and smoke gas stop-work according to claim 5, characterized in that the piston (42) is provided with peripheral recesses or with a piston portion (46) of smaller cross-section at a portion thereof adjacent to the liquid admitted piston face (48) and that this piston portion projects into the housing (10) upon arrival of the locking member (36) at its locking position or shortly before.

7. A fire and smoke gas stop-work according to one of the claims 1 to 6, characterized in that the sealing flaps (26, 28) are held in their open positions by magnets (38,40).

8. A fire and smoke gas stop-work according to claim 7, characterized in that the magnets (38, 40) are formed by solenoids controlled by the temperature sensor 60.

## Revendications

1. Dispositif d'arrêt de feu et de gaz brûlés à incorporer à des canalisations (12, 14) et analogues et se composant d'un carter (10) pourvu d'ouvertures frontales opposées l'une à l'autre, à chacune desquelles est attribué un clapet de fermeture (26, 28); ainsi que d'un sondeur de température pour déclencher le mouvement des deux clapets de fermeture, le carter (10) ayant un volume plus grand que les canalisations (12, 14) à raccorder et étant muni de deux parois frontales annulaires (16,18) qui délimitent les ouvertures (20, 22), caractérisé en ce que les clapets de fermeture (26, 28) sont réalisés regidement en ce que leurs axes de pivotement (30, 32), voisins chacun d'une des parois frontales (16, 18), sont disposés à l'extérieur de la voie d'écoulement de façon que chacun des clapets de fermeture (26, 28) se situe, à l'état ouvert, presque parallèlement à la voie d'écoulement et à l'extérieur de celle-ci et que les zones médianes des deux clapets de fermeture (26, 28) s'écartent l'une de l'autre pendant la phase finale du mouvement de blocage; et en ce qu'on a prévu une barre de blocage (36) parallèle à l'axe, laquelle agit directement sur les deux surfaces internes (70, 72) opposées l'une à l'autre des clapets de fermeture (26, 28), est montée de façon à se mouvoir radialement à l'axe de passage, a une longueur égale approximativement à la distance axiale interne des clapets de fermeture (26, 28) pressés sur les parois frontales (16, 18), est reliée à une tige de poussée (42, 46) mobile par une commande de poussée (44, 48) et bloque, dans sa position d'arrêt, les deux clapets de fermeture (26,28) simultanément dans des directions opposées.

2. Dispositif d'arrêt de feu et de gaz brûlés à incorporer à des canalisations (12, 14) et analogues et se composant d'un carter (10) pourvu d'cuvertures frontales opposées l'une à l'autre, à chacune desquelles est attribué un clapet de fermeture (26, 28); ainsi que d'un sondeur de température pour déclencher le mouvement des deux clapets de fermeture, le carter (10) ayant un volume plus grand que les canalisations (12, 14) à raccorder et étant muni de deux parois frontales annulaires (16,18) que délimitent les ouvertures (20, 22), caractérisé en ce que les clapets de fermeture (26,28) sont réalisés rigidement; en ce que leurs axes de pivotement (30, 32), voisins chacun d'une des parois frontales (16, 18), sont disposés à l'extérieur de la voie d'écoulement, de façon que chacun des clapets de fermeture (26, 28) se situe, à l'état ouvert, presque parallèlement à la voie d'écoulement et à l'extérieur de celle-ci et les zones médianes des deux clapets de fermeture (26, 28) s'écartent l'une de l'autre pendant la phase finale du mouvement de blocage; en ce que le carter (10) est raccordé, par l'intermédiaire d'un conduit d'approvisionnement (54) sontenant une électrovanne (56), à une source de réserve de liquide froid, ainsi qu'à un conduit de distribution de liquide (64); et en ce que ce conduit de distribution de liquide (64) a, pour la formation d'une surpression dans le carter (10), une section droite plus petite que l'endroit le plus étroit du conduit d'approvisionnement (54), si bien que les deux clapets de fermeture (26,28) sont actifs dans des directions opposées par la surpression hydrostatique.

3. Dispositif d'arrêt de feu et de gaz brûlés selon la revendication 1, caractérisé en ce que la commande pe poussée est un mécanisme à piston et cylindre (42, 44) actionné par un liquide sous pression.

4. Dispositif d'arrêt de feu et de gaz brûlés selon l'une quelconque des revendications 1 et 3, caractérisé en ce que les surfaces intérieures (70, 72) orientées l'une vers l'autre des clapets de fermeture (26,28) se développent d'une manière légèrement convergente dans la direction du mouvement de la barre de blocage (36) ou présentant des parties de paroi (66, 68) se développant d'une manière convergente dans la zone de déplacement de la barre de blocage (36).

5. Dispositif d'arrêt de feu et de gaz brûlés selon la revendication 3, caractérisé en ce que le piston du mécanisme à cylindre et piston (42,44) est relié mécaniquement à la barre de blocage (36) et en ce que la face (48) du piston, alimentée en liquide, communique avec l'espace interne du carter après déplacement de la barre de blocage (36) au-delà de sa position de repos.

6. Dispositif d'arrêt de feu et de gaz brûlés selon la revendication 5, caractérisé en ce que le piston (42) comprend, dans la partie adjacente à la face (48) du piston, alimentée en liquide, des évidements périphériques ou une partie de piston (46) d'une section droite plus petite et en ce que cette partie de piston pénètre dans la carter (10) ou un peu avant d'atteindre la position d'arrêt de la barre de blocage (36) dans ledit carter.

7. Dispositif d'arrêt de feu et de gaz brûlés selon l'une quelconque des revendications 1 à 6, caractérisé en ce que les clapets de fermeture (26, 28) sont maintenus dans la position ouvertes au moyen d'aimants (38,40).

8. Dispositif d'arrêt de feu et de gaz brûlés selon la revendication 7, caractérisé en ce que les aimants (38, 40) sont conçus comme des électro-aimants à commander par le sondeur de température (60).
